# EUROPÄISCHE PATENTSCHRIFT

(11) **EP 0 411 391 B1**
(45) Veröffentlichungstag und Bekanntmachung des Hinweises auf die Patenterteilung: **12.01.1994**
(21) Anmeldenummer: 90113745.5
(22) Anmeldetag: 18.07.1990
(51) Int. Cl.: B65D 19/44

(54) **Transportpalette**
Transport pallet
Palette de transport

(30) Priorität: 04.08.1989 EP 89114430
(43) Veröffentlichungstag der Anmeldung: 06.02.1991
(73) Patentinhaber: REBO-PLASTIC GMBH & CO. KG, 32689 Kalletal (DE)
(72) Erfinder: Reckermann, Hans-Dieter, D-4973 Vlotho (DE); Berkenkamp, Wolfgang, D-4970 Bad Oeynhausen (DE)
(74) Vertreter: Patentanwälte Dr. Solf & Zapf

(56) Entgegenhaltungen:
- EP-A- 0 229 392
- CH-A- 574 356
- FR-A- 2 178 436
- US-A- 3 456 837
- US-A- 3 524 415
- US-A- 3 699 901
- US-A- 4 796 540

## Beschreibung

Die vorliegende Erfindung betrifft eine Transportpalette bestehend aus einer Basispalette mit einem in diese formschlüssig einlegbaren Einlegeboden und einem Deckel.

Aus der EP-A-0 229 392 ist eine derartige Palette bekannt, die aus drei Teilen zusammensetzbar ist. Hierbei erfolgt die Fixierung der einzelnen Palettenteile mittels separater Nocken, die in entsprechende Positionierungsöffnungen hineinragen. Weiterhin sind in die Tragfläche der Palette eine Vielzahl von Löchern vorgesehen, die für den Fall der Herstellung durch Tiefziehen einer aufwendigen Nachbearbeitung z.B. durch Bohren oder dergleichen erforderlich machen würden. Aus diesem Grunde soll diese bekannte Palette insbesondere durch Form- oder Spritzgießen hergestellt werden.

Aus der FR-A-2 178 436 ist eine dreiteilige Palette bekannt, bei der das Basisteil eine umlaufende geneigte Wand aufweist, die mit einem Fortsatz des Zwischenbodens zusammenwirkt. Hierbei liegt der Zwischenboden mit einer horizontalen Fläche auf einer gegenüberliegenden horizontalen Fläche des Basisteils auf. Durch dieses Aufeinanderliegen von Zwischenboden und Basisteil ergibt sich aber ein erhöhter Platzbedarf.

Der Erfindung liegt die Aufgabe zugrunde, eine Palette zu schaffen, die einen Transport der mit ihr zu transportierenden Teile vom Herstellungsort der Teile bis zum Ort des Einbaus erlaubt, ohne daß ein Umladen der Teile erforderlich ist und wobei eine genau definierte Lage der Teile auf der Palette gewährleistet wird sowohl ein sicherer, beschädigungsfreier Hintransport der Teile als auch ein platzsparender Rücktransport der leeren Palette gegeben ist.

Erfindungsgemäß wird dies durch eine Transportpalette der eingangs beschriebenen Art erreicht, bei der der Einlegeboden und der Deckel an ihren einander zugekehrten Seiten Aufnahmen zur formschlüssigen Halterung von zwischen ihnen angeordneten, zu transportierenden Gegenständen aufweisen, wobei die Basispalette, der Einlegeboden und der Deckel als Tiefziehformteile ausgebildet sind, die Basispalette einen im wesentlichen ebenen Boden und einen umlaufenden Randsteg aufweist, der Randsteg einen Auflagerand besitzt, der mit dem Randsteg einen stumpfen Winkel einschließt, der Randsteg einen Seitenwandabschnitt des Einlegebodens formschlüssig umfaßt, und der Einlegeboden an seiner Unterseite einen umlaufenden horizontalen, auf dem Randsteg aufliegenden Auflagebereich besitzt, der mit dem Seitenwandabschnitt einen stumpfen Winkel entsprechend demjenigen zwischen dem Auflagerand und dem Randsteg einschließt.

Durch den Aufbau der erfindungsgemäßen Transportpalette aus einer Basispalette, einem Einlegeboden und dem Deckel ergibt sich die Möglichkeit, daß die zu transportierenden Teile während ihrer Herstellung bereits nach Abschluß des Fertigungsvorgangs auf dem Einlegeboden abgelegt werden können, und zwar in derjenigen Lage, wie später beispielsweise die Entnahme durch einen Roboter oder dergleichen am Montageort erfolgen soll, d.h. durch die formschlüssige Anordnung der Teile auf dem Einlegeboden kann eine ganz bestimmte Ausrichtung bereits in bezug auf die spätere Weiterverarbeitung vorgenommen werden. Zudem können die Einlegeböden unabhängig von der Basispalette auf Montagebändern abgelegt werden, um dann für den Weitertransport in die Basispalette eingesetzt zu werden, und zwar mit dem bereits auf ihnen befindlichen, zu transportierenden Teilen. Durch den Deckel, der erfindungsgemäß vorgesehen ist, erfolgt eine Abdeckung der zu transportierenden Teile von oben und gegebenenfalls auch im Seitenbereich, wodurch ein Beschädigungsschutz bewirkt wird und gleichzeitig eine zusätzliche Lagefixierung. Erfindungsgemäß wird somit durch die Palette eine in sich geschlossene Transporteinheit geschaffen. Für die Entnahme der zu transportierenden Teile wird der Deckel entfernt und die Teile werden zusammen mit dem Einlegeboden aus der Basispalette entnommen und können wiederum auf ein Montageband abgestellt werden. Die leere Palette kann dann mit oder ohne Einlegeboden zurücktransportiert werden, wobei der Platzbedarf wesentlich reduziert ist, da die einzelnen Palettenteile unabhängig voneinander gestapelt werden können.

Weiterhin kann es erfindungsgemäß vorteilhaft sein, wenn an der Unterseite der Basispalette Füße ausgebildet sind sowie auf der Oberseite des Deckels Aufnahmen zur formschlüssigen Halterung der Füße. Hierdurch können mehrere erfindungsgemäße Transportpaletten übereinander angeordnet werden, wobei eine sichere Lagefixierung der Paletten gegeneinander erreicht wird. Weiterhin kann es erfindungsgemäß vorteilhaft sein, wenn mindestens ein Zwischenboden zwischen dem Einlegeboden und dem Deckel angeordnet ist, wobei dieser Zwischenboden beidseitig ausgebildete Aufnahmen zur formschlüssigen Halterung der zu transportierenden Gegenstände besitzt. Durch diesen Zwischenboden kann eine mehrlagige Anordnung der zu transportierenden Teile vorgenommen werden.

Vorteilhafte Ausführungen der Erfindung werden anhand der beiliegenden Zeichnungen erläutert.

Es zeigen:
- Fig. 1: in schematischer Darstellung den Aufbau einer erfindungsgemäßen Transportpalette,
- Fig. 2: den Aufbau im Schnitt einer beispielhaften Ausführungsform einer erfindungsgemäßen Transportpalette im nicht zusammengesetzten Zustand der Einzelteile,
- Fig. 3: einen Schnitt gemäß Fig. 2, wobei die Palette im Transportzustand gezeichnet ist.

Wie sich aus Fig. 1 ergibt, besteht eine erfindungsgemäße Transportpalette aus einer Basispalette 1, einem Einlegeboden 2, der im Ausführungsbeispiel auf der Basispalette aufgelegt werden kann, und in dieser formschlüssig fixiert wird, sowie einem Deckel 3, wobei mit der Transportpalette zu transportierende Gegenstände 8 zwischen dem Einlegeboden 2 und dem Deckel 3 gelagert und gehaltert sind. Die Basipalette 1, der Einlegeboden 2 und der Deckel 3 sind erfindungsgemäß als Kunststofftiefziehformteile ausgebildet, wodurch sich eine preisgünstige Herstellung und ein geringes Gewicht ergeben. Die Basispalette 1 besteht aus einem wesentlichen ebenen Boden 4, in dem Füße 5 ausgeformt sind. Diese Füße 5 sind als pyramidenstumpfförmige Hohlkörper hergestellt und zum Boden 4 hin offen. Es liegt ebenfalls im Rahmen der Erfindung, dem Boden 4 eine Negativkontur derart zu geben, daß er der äußeren Form des Einlegebodens 2 entspricht. Im dargestellten Ausführungsbeispiel sind insgesamt neun Füße 5 vorhanden, und zwar jeweils drei Reihen mit je drei Füßen 5. Weiterhin weist die Basispalette einen am Umfang des Bodens 4 angeformten Randsteg 6 auf, wobei der Boden im an den Randsteg 6 angrenzenden Bereich einen umlaufenden Auflagerand 16 besitzt. Der Randsteg 6 schließt mit dem horizontalen Auflagerand 16 vorzugsweise einen stumpfen Winkel ein, so daß sich die vom Randsteg 6 umfaßte Öffnung nach oben erweitert. Der Einlegeboden 2 ist derart ausgebildet, daß er mit einem an seiner Unterseite ausgebildeten, umlaufenden, insbesondere horizontalen Auflagebereich 17 im eingesetzten Zustand auf dem Auflagerand 16 aufliegt. Des weiteren besitzt der Einlegeboden 2 einen Seitenwandabschnitt 18, der derart geformt ist, daß dieser von dem Randsteg 6 im eingesetzten Zustand formschlüssig umfaßt wird, so daß der Einlegeboden 2 auf der Basispalette 1 fixiert ist. Der Seitenwandabschnitt 18 bildet hierbei mit dem Auflagebereich 17 einen stufenförmigen Übergang, wobei der Seitenwandabschnitt 18 mit dem Auflagebereich 17 einen stumpfen Winkel einschließt, der dem stumpfen Winkel zwischen dem Randsteg 6 und dem Auflagerand 16 angepaßt ist. Hierdurch ergibt sich eine Selbstzentrierung des Einlegebodens 2 in der Basispalette 1 beim Einsetzen desselben. Demnach ist die Fixierung des Einlegebodens 2 in der Basispalette 1 unabhängig von der Form der zu stapelnden Teile. Der Deckel 3 ist in seinen Abmessungen der Basispalette 1 entsprechend angepaßt und weist an seiner Oberseite Aufnahmen 7 für die Füße 5 der Basispalette 1 auf, so daß die Füße 5 in den Aufnahmen 7 gegen Verrutschen, vorzugsweise durch formschlüssige Umfassung gesichert sind. Hierdurch kann auf den Deckel 3 die Basispalette einer weiteren erfindungsgemäßen Transportpalette aufgesetzt werden, so daß ein Stapel aus mehreren erfindungsgemäßen Transportpaletten gebildet werden kann. Die gesamte erfindungsgemäße Transportpalette kann in sich zusätzlich dadurch stabilisiert werden, daß ein Zurrband um die Palette, d.h. um die Basispalette 1 und den Deckel 3 herum festgezurrt wird.

Während in Fig. 1 das erfindungsgemäße Prinzip dargestellt ist, zeigen die Fig. 2 und 3 eine spezielle Ausgestaltung in Anpassung an die Form des zu transportierenden Gegenstandes 8. Hier ist in den Fig. 2 und 3 dargestellt, wie der zu transportierende Gegenstand 8 selbst in die Tragfunktion der Transportpalette eingezogen ist, indem der Deckel 3 und ein Zwischenboden 2 auf dem Gegenstand 8 aufliegen. Hierzu sind die dem Gegenstand 8 zugekehrten Seiten 10, 11 des Deckels 3 und des Einlegebodens 2 sowie die obere Seite 12 und die untere Seite 13 des Zwischenbodens 9 derart geformt, daß jeweils Aufnahmen 14 zur formschlüssigen Lagerung des Gegenstandes 8 an bestimmten Stellen vorhanden sind. Hierbei sind die Aufnahmen 14 insbesondere am Einlegeboden sowie am Zwischenboden derart, daß die darin gelagerten Gegenstände ohne seitliche Abstützung oder Fixierung von oben selbständig gehalten werden, so daß der Einlegeboden oder der Zwischenboden mit auf ihnen befindlichen Gegenständen beispielsweise auf Transportbändern unabhängig transportierbar sind. Zweckmäßig ist hierbei, wenn der Zwischenboden 9 und der Einlegeboden 2 identisch ausgeführt sind. Weiterhin ist zu erkennen, daß in die Aufnahmen 7 an der Deckeloberseite 15 die Basispalette 1 mit ihren Füßen 5 formschlüssig einsetzbar ist, so daß eine Stapelbarkeit erreicht wird. Zudem ist es zweckmäßig, wenn der Einlegeboden 2 derart an seine der Basispalette 1 zugekehrten Unterseite mit Vorsprüngen 20 zur Aufnahme der zu transportierenden Gegenstände ausgebildet ist, daß diese Vorsprünge 20 in die Hohlräume der hohlen Füße 5 hineinragen, und von den Fußwandungen insbesondere formschlüssig umfaßt werden.

Was die Ausgestaltung der Basispalette 1 sowie des Einlegebodens 2 betrifft, so ist diese vorteilhafterweise derart, daß unabhängig von der Ausgestaltung des Einlegebodens 2 in Abhängigkeit von der Form der zu transportierenden Gegenstände 8 die Basispalette 1 unverändert ist, so daß beliebige Einlegeböden 2 in die Basispalette 1 passen. Darüber hinaus ergibt sich durch die Erfindung die Möglichkeit, die Basispalette 1 zum Rücktransport ineinander und übereinander zu stapeln, wodurch der erforderliche Raumbedarf reduziert ist.

Im dargestellten Ausführungsbeispiel sind die zu transportierenden Gegenstände im Einlegeboden 2, bzw. in dem Zwischenboden und/oder dem Deckel formschlüssig gehalten. Erfindungsgemäß kann aber auch eine Halterung durch Kraftschluß allein oder zusätzlich erfolgen.

Es liegt ebenfalls im Rahmen der Erfindung, wenn der Einlegeboden 2 der Zwischenboden 9 und der Deckel 3 derart an ihren einander zugekehrten Seiten ausgebildet sind und entsprechende Vorsprünge besitzen, daß eine Abstützung gegeneinander erfolgen kann, wobei dann eine Abstützung an dem Gegenstand 8 selbst nicht erforderlich ist. D.h. in den Zwischenböden bzw. Einlegeböden werden sogenannte Nester zur Aufnahme der zu transportierenden Gegenstände geschaffen.

Das für die erfindungsgemäße Transportpalette verwendete Kunststoffmaterial ist ein thermoplastisches Kunststoffmaterial, das zum Tiefziehen geeignet ist.

## Patentansprüche

1. Transportpalette, bestehend aus einer Basispalette (1) mit einem in diese formschlüssig einlegbaren Einlegeboden (2) und einem Deckel (3), wobei der Einlegeboden (2) und der Deckel (3) an ihren einander zugekehrten Seiten Aufnahmen (14) zur formschlüssigen Halterung von zwischen ihnen angeordneten, zu transportierenden Gegenständen (8) aufweisen, wobei die Basispalette (1), der Einlegeboden (2) und der Deckel (3) als Tiefziehformteile ausgebildet sind, sowie die Basispalette (1) einen im wesentlichen ebenen Boden (4) und einen umlaufenden Randsteg (6) aufweist, der in einen Auflagerand (16) übergeht, der mit dem Randsteg (6) einen stumpfen Winkel einschließt, wobei der Randsteg (6) einen Seitenwandabschnitt (18) des Einlegebodens (2) formschlüssig umfaßt, und der Einlegeboden (2) an seiner Unterseite einen umlaufenden horizontalen, auf dem Auflagerand (6) aufliegenden Auflagebereich (17) besitzt, der mit dem Seitenwandabschnitt (18) einen stumpfen Winkel entsprechend demjenigen zwischen dem Auflagerand (16) und dem Randsteg (6) einschließt.

2. Transportpalette nach Anspruch 1,
**dadurch gekennzeichnet,** daß an der Unterseite der Basispalette (1) Füße (5) ausgebildet sind sowie auf der Oberseite des Deckels (3) Aufnahmen (7) zur formschlüssigen Halterung der Füße (5).

3. Transportpalette nach Anspruch 1 oder 2,
**gekennzeichnet durch** mindestens einen als Kunststofftiefziehformteil ausgebildeten Zwischenboden (9) zwischen dem Einlegeboden (2) und dem Deckel (3) mit beidseitig ausgebildeten formschlüssigen Aufnahmen (14) für die zu transportierenden Gegenstände (8).

4. Transportpalette nach einem der Ansprüche 1 bis 3,
**dadurch gekennzeichnet,** daß der Zwischenboden (9) und der Einlegeboden (2) gleich ausgebildet sind.

5. Transportpalette nach einem der Ansprüche 2 bis 4,
**dadurch gekennzeichnet,** daß die Füße (5) als pyramidenstumpfförmige Hohlkörper ausgebildet sind.

6. Transportpalette nach einem der Ansprüche 3 bis 5,
**dadurch gekennzeichnet,** daß an der der Basispalette (1) zugekehrten Unterseite des Einlegebodens (2) Fortsätze (20) zur Aufnahme von zu transportierenden Gegenständen ausgebildet sind, die formschlüssig in die als Hohlkörper ausgebildeten Füße (5) hineinragen.

7. Transportpalette nach einem der Ansprüche 1 bis 6,
**dadurch gekennzeichnet,** daß die zu transportierenden Gegenstände innerhalb der Palette durch Form- und/oder Kraftschluß gehaltert sind.

## Claims

1. Transport pallet comprising a base pallet (1) having an insert deck (2) insertable in form-locking manner therein and a cover (3), which exhibit on the facing sides thereof recesses (14) for securing in form-locking manner objects (8) to be transported arranged therebetween, the base pallet (1), the insert deck (2) and the cover (3) being constructed as deep-drawn mouldings, with the base pallet (1) exhibiting a substantially flat deck (4) and a circumferential edge flange (6) merging into a bearing edge (16) which subtends an obtuse angle with the edge flange (6), the edge flange (6) embracing in form-locking manner a side wall section (18) of the insert deck (2) and the insert deck (2) having on the underside thereof bearing on the bearing edge (16) a circumferential horizontal bearing zone (17) which subtends with the side wall section (18) an obtuse angle corresponding to that between the bearing edge (16) and the edge flange (6).

2. Transport pallet according to Claim 1, characterized in that there are constructed on the underside of the base pallet (1) feet (5) and on the upper side of the cover (3) recesses (7) for securing the feet (5) in form-locking manner.

3. Transport pallet according to Claim 1 or 2, characterised by at least one intermediate deck (9) constructed as a deep-drawn plastics moulding between the insert deck (2) and the cover (3) and having constructed on both sides form-locking recesses (14) for the objects (8) to be transported.

4. Transport pallet according to one of Claims 1 to 3, characterized in that the intermediate deck (9) and the insert deck (2) are of identical construction.

5. Transport pallet according to one of Claims 2 to 4, characterised in that the feet (5) are constructed as hollow bodies of truncated pyramidal form.

6. Transport pallet according to one of Claims 3 to 5, characterized in that there are constructed on the underside of the insert deck (2) opposing the base pallet (1) extensions (20) for receiving objects to be transported, which extensions (20) protrude in form-locking manner into the feet constructed as hollow bodies.

7. Transport pallet according to one of Claims 1 to 6, characterized in that the objects to be transported are secured within the pallet by form- and/or force-locking.

## Revendications

1. Palette de transport consistant en une palette de base (1) avec un fond (2) qui peut y être inséré sans jeu et un couvercle (3), le fond (2) et le couvercle (3) présentant sur les faces en regard des logements (14) pour immobiliser mécaniquement des objets (8) disposés entre eux et qui doivent être transportés, la palette de base (1), le fond à insérer (2) et le couvercle (3) ayant la forme d'éléments emboutis, la palette de base (1) présentant un fond (4) sensiblement plan et une nervure périphérique (6) qui est prolongée par un bord d'appui (16) qui forme, avec la nervure du bord (6), un angle obtus, la nervure du bord (6) entourant sans jeu une section de paroi latérale (18) du fond à insérer (2) ledit fond (2) présentant sur sa face inférieure une zone d'appui (17) horizontale périphérique reposant sur le bord d'appui (16) qui forme, avec la section de paroi latérale (18) un angle obtus correspondant à celui entre le bord d'appui (16) et la nervure du bord (6).

2. Palette de transport selon la revendication 1,
caractérisée par le fait que des pieds (5) sont formés sur la face inférieure de la palette de base (1) et sur la face supérieure du couvercle (3) des logements (7) pour maintenir mécaniquement les pieds (5).

3. Palette de transport selon la revendication 1 ou 2,
caractérisée par au moins un fond intermédiaire (9), disposé entre le fond à insérer (2) et le couvercle (3), ayant la forme d'un élément embouti en matière synthétique et présentant des deux côtés des logements (14) pour accueillir sans jeu les objets à transporter (8).

4. Palette de transport selon l'une des revendications 1 à 3,
caractérisée par le fait que le fond intermédiaire (9) et le fond à insérer (2) ont la même forme.

5. Palette de transport selon l'une des revendications 2 à 4,
caractérisée par le fait que les pieds (5) ont la forme de corps creux tronconiques.

6. Palette de transport selon l'une des revendications 3 à 5,
caractérisée par le fait que sur la face inférieure du fond à insérer (2), en regard de la palette de base (1), des prolongements (20) sont formés pour accueillir des objets à transporter, ces prolongements pénétrant sans jeu dans les pieds (5) en forme de corps creux.

7. Palette de transport selon l'une des revendications 1 à 6,
caractérisée par le fait que les objets à transporter sont immobilisés dans la palette mécaniquement ou par adhérence.
